# EUROPÄISCHE PATENTSCHRIFT

(11) **EP 2 576 239 B1**
(45) Veröffentlichungstag und Bekanntmachung des Hinweises auf die Patenterteilung: **09.09.2015**
(21) Anmeldenummer: 11701816.8
(22) Anmeldetag: 27.01.2011
(51) Int. Cl.: B43L 9/16

(54) **SCHNELLVERSTELLZIRKEL MIT SPINDELFÜHRUNG**
QUICK-ADJUSTMENT COMPASS HAVING SPINDLE GUIDE
COMPAS À RÉGLAGE RAPIDE AVEC GUIDE-BROCHE

(30) Priorität: 28.05.2010 DE 102010021881
(43) Veröffentlichungstag der Anmeldung: 10.04.2013
(73) Patentinhaber: Draw.TEC GmbH & Co. KG, 91448 Emskirchen (DE)
(72) Erfinder: SEELIG, Oliver, 91448 Emskirchen (DE)
(74) Vertreter: Simon, Josef
(86) Internationale Anmeldenummer: PCT/EP2011/051123
(87) Internationale Veröffentlichungsnummer: WO 2011/147594

(56) Entgegenhaltungen:
- EP-A1- 0 349 784
- EP-A2- 2 108 523
- DE-A1- 3 422 651
- FR-A1- 2 574 712
- FR-A3- 2 542 670

## Beschreibung

Die Erfindung betrifft einen Schnellverstellzirkel mit an einem Kopf gehaltenen Schenkeln, einer mittels einer Verstellschraube drehbaren Spindel, die in den Schenkeln gelagert ist, wobei die Spindel unter Federkraft in Eingriff mit den Schenkeln und ohne Federkraft nicht in Eingriff mit den Schenkeln ist, sowie mit einer eine Bewegung der Verstellschraube entlang der Spindelachse begrenzenden Spindelführung.

Derartige an sich bekannte Schnellverstellzirkel weisen einen Mitteltrieb auf, dessen Spindel, die fest mit der Feststellschraube verbunden ist, zwei entgegengesetzt gerichtete Gewindeabschnitte hoher Steigung aufweist. Daneben weisen derartige Schnellverstellzirkel als Drücker bezeichnete Betätigungselemente auf, um die Spindel mittels Federkraft wahlweise in Eingriff mit Gewindebuchsen der Schenkel bzw. außer Eingriff mit den Gewindebuchsen zu bringen. Wenn die Spindel unter der Wirkung der Federkraft in Eingriff mit den Gewindebuchsen ist, kann eine Feineinstellung durch Drehen der Verstellschraube vorgenommen werden. Um eine Grobeinstellung vorzunehmen, werden die Drücker betätigt, damit die Federkraft die Gewindebuchsen nicht mehr gegen die Gewindeabschnitte der Spindel drückt, so dass eine Schnellverstellung durch Auseinanderziehen oder Schließen der Schenkel des Schnellverstellzirkels möglich ist. Ein derartiger Zirkel ist aus der EP 2 108 523 A2 bekannt. Die Druckschrift FR 2 542 670 A3 offenbart einen Zirkel ohne Verstellschraube.

Bei herkömmlichen Schnellverstellzirkeln ist eine Spindelführung vorgesehen, die eine Bewegung der Verstellschraube entlang der Spindelachse begrenzt. Diese Spindelführung ist üblicherweise integral mit dem Kopf des Schnellverstellzirkels ausgebildet, so dass dieser zumeist eine längliche Form aufweist. Allerdings ist diese längliche Form des Kopfes nachteilig, da die Gestaltung des Kopfes dadurch Beschränkungen unterliegt.

Der Erfindung liegt daher die Aufgabe zugrunde, einen Schnellverstellzirkel mit einer Spindelführung anzugeben, bei dem der Kopf beliebig gestaltet sein kann. Zur Lösung dieser Aufgabe ist bei einem Schnellverstellzirkel der eingangs genannten Art erfindungsgemäß vorgesehen, dass die Spindelführung als vom Kopf separates Bauteil ausgebildet ist bei geschlossenem Schnellverstellzirkel von dem Kopf und/oder den Schenkeln und/oder den Schenkelabdeckungen verdeckt ist.

Die Erfindung beruht auf der Idee, dass die Spindelführung im Unterschied zu herkömmlichen Schnellverstellzirkeln als vom Kopf separates Bauteil ausgebildet sein kann, so dass der Kopf vollkommen unabhängig von der Spindelführung gestaltet sein kann. Indem die Spindelführung als vom Kopf separates Bauteil ausgebildet ist, kann der Kopf praktisch beliebig gestaltet sein, insbesondere ist es nicht erforderlich, dass der Kopf eine längliche Form aufweist.

Gemäß einer vorteilhaften Weiterbildung der Erfindung kann es vorgesehen sein, dass die Spindelführung zwischen einer Lagerung der Schenkel oder zwischen einer Lagerung von Schenkelabdeckungen gehalten ist. Die Spindelführung kann demnach zwischen den beiden Schenkeln bzw. zwischen den beiden Schenkelabdeckungen angeordnet und dadurch gehalten sein.

Gemäß einer bevorzugten Ausgestaltung des erfindungsgemäßen Schnellverstellzirkels kann die Spindelführung im Bereich der Lagerung kreissegmentförmige Ausnehmungen aufweisen, in denen die Lagerungen aufgenommen sind. Die vorzugsweise symmetrisch ausgebildete Spindelführung weist somit an ihren dem Schenkel bzw. der Schenkelabdeckung zugewandten Seite Ausnehmungen auf, die im eingebauten Zustand die Lagerpunkte bzw. den Bereich der Lagerung der Schenkel umgeben. Vorzugsweise sind die Lagerpunkte als kreisförmige Öffnungen ausgebildet, um den Kopf mit den Schenkeln und gegebenenfalls auch den Schenkelabdeckungen zu verbinden, wozu eine Schraube, ein Niet, ein Stift oder dergleichen vorgesehen sein kann.

Die Spindelführung des erfindungsgemäßen Schnellverstellzirkels ist bei geschlossenem Schnellverstellzirkel von dem Kopf und/oder den Schenkeln und/oder den Schenkelabdeckungen verdeckt. Bei einer derartigen Ausgestaltung ist die Spindelführung im geschlossenen Zustand unsichtbar, erst beim Öffnen des Schnellverstellzirkels wird die Spindelführung sichtbar. Dementsprechend kann der Kopf beliebig gestaltet sein, ohne dass auf die Spindelführung Rücksicht genommen muss. Zudem stört die im geschlossenen Zustand nicht sichtbare Spindelführung nicht das äußere Erscheinungsbild des Schnellverstellzirkels.

Gemäß einer bevorzugten Ausgestaltung des erfindungsgemäßen Schnellverstellzirkels kann es vorgesehen sein, dass die Schenkel, gegebenenfalls auch die Schenkelabdeckungen, an ihrer Innenseite Ausnehmungen aufweisen, in denen die Spindelführung aufgenommen ist. Da sich die Spindelführung zumindest teilweise im Inneren der Schenkel bzw. in den Ausnehmungen befindet, wird kein zusätzlicher Bauraum benötigt, so dass der erfindungsgemäße Schnellverstellzirkel besonders kompakt aufgebaut ist.

Eine weitere Variante des erfindungsgemäßen Schnellverstellzirkels sieht vor, dass die Spindelführung zwei zur Vorderseite oder Rückseite des Schnellverstellzirkels parallele Abschnitte aufweist, zwischen denen eine Verzahnung der Schenkel oder der Schenkelabdeckungen angeordnet ist. Die Spindelführung kann somit im Bereich des Kopfes des Schnellverstellzirkels einen U-förmigen Grundkörper aufweisen, wobei die beiden freien Schenkel des Grundkörpers parallel zur Vorderseite bzw. zur Rückseite des Schnellverstellzirkels ausgebildet sind. Zwischen den beiden parallelen Abschnitten ist die Spindelführung offen, so dass dort die Lagerpunkte der Schenkel oder der Schenkelabdeckungen aufgenommen sind.

Bei dem erfindungsgemäßen Schnellverstellzirkel kann die Spindelführung zwei Vorsprünge aufweisen, zwischen denen die Verstellschraube geführt ist. Die vorzugsweise als Zapfen ausgebildeten Vorsprünge erstrecken sich im Wesentlichen senkrecht zur Achse der Spindel, wodurch die Verstellschraube bei der Schnellverstellung axial geführt wird. Insbesondere verhindert die Spindelführung, dass während der Schnellverstellung eine unsymmetrische Verstellung auf beiden Seiten erfolgt. Durch die Spindelführung wird hingegen sichergestellt, dass eine Verstellung der Schenkel relativ zur Spindel immer symmetrisch erfolgt. Die Feinverstellung aber auch die Schnellverstellung werden dadurch erleichtert, dass die Verstellschraube mit Spiel zwischen den Vorsprüngen der Spindelführung aufgenommen ist. Der zwischen den Vorsprüngen der Spindelführung gebildete Spalt oder die Nut ist etwas größer als die Dicke der Verstellschraube.

Bei dem erfindungsgemäßen Schnellverstellzirkel kann es vorgesehen sein, dass an den Schenkeln Abdeckungen angeordnet sind, die vorzugsweise ineinander eingreifende Verzahnungen aufweisen. Bei anderen Ausführungen des Schnellverstellzirkels können die Verzahnungen auch direkt an den Schenkeln ausgebildet sein.

Weitere Vorteile und Einzelheiten der Erfindung werden nachfolgend anhand eines Ausführungsbeispiels unter Bezugnahme auf die Zeichnungen erläutert. Die Zeichnungen sind schematische Darstellungen und zeigen:
- Fig. 1: einen erfindungsgemäßen Schnellverstellzirkel im geöffneten Zustand in einer perspektivischen Ansicht;
- Fig. 2: den Schnellverstellzirkel von Fig. 1 im geschlossenen Zustand;
- Fig. 3: eine Explosionszeichnung des Schnellverstellzirkels von Fig. 1;
- Fig. 4: eine ähnliche Ansicht des Schnellverstellzirkels wie in Fig. 1, jedoch ohne Kopf;
- Fig. 5: eine vergrößerte Ansicht eines Schenkels des erfindungsgemäßen Schnellverstellzirkels im Bereich der Spindelführung;
- Fig. 6A bis 6C: verschiedene Ansichten der Spindelführung des erfindungsgemäßen Schnellverstellzirkels.
- Fig. 7: ein weiteres Ausführungsbeispiel eines erfindungsgemäßen Schnellverstellzirkels;
- Fig. 8: den Bereich der Spindelführung des in Fig. 7 gezeigten Schnellverstellzirkels in einer vergrößerten Ansicht;
- Fig. 9: eine Vorderansicht des Schnellverstellzirkels von Fig. 7;
- Fig. 10: den Bereich der Spindelführung des in Fig. 9 gezeigten Schnellverstellzirkels in einer vergrößerten Ansicht; und
- Fig. 11A bis 11D: verschiedene Ansichten der Spindelführung des in den Fig. 7 bis 10 gezeigten Schnellverstellzirkels.

Der in Fig. 1 gezeigte Schnellverstellzirkel 1 besteht im Wesentlichen aus Schenkeln 2, 3, die an einem Kopf 4 schwenkbar gelagert sind. Die Schenkel 2, 3 werden von einer Spindel 5 durchsetzt, die fest mit einer Verstellschraube 6 verbunden ist. Die Spindel 5 weist gegenläufige Gewindeabschnitte auf, die in nicht näher dargestellten Gewindebuchsen der Schenkel 2, 3 laufen. Die Schenkel 2, 3 weisen jeweils ein Gelenk auf, die gelenkig angebrachten Schenkelabschnitte 7, 8 dienen zur Aufnahme einer Nadel 9 oder einer Bleistiftmine 10.

Der Schnellverstellzirkel 1 weist Drücker 11, 12 auf, bei deren Betätigung eine auf die Spindel 5 einwirkende Federkraft aufgehoben wird, so dass die Schenkel 2, 3 des Schnellverstellzirkels 1 aufeinander zu oder voneinander weg geschwenkt werden können. Eine Spiraldruckfeder befindet sich jeweils an dem von der Spindel 5 entfernten Ende des Drückers zwischen dem Drücker und dem Schenkel. Die Drücker 11, 12 sind jeweils als Hebel ausgebildet, der im mittleren Teil gelagert ist, so dass beim Herunterdrücken des von der Spindel 5 entfernten Endabschnitts 13 der entgegengesetzte Endabschnitt 14 von der Spindel 5 weg bewegt wird, so dass der Schenkel 3 bzw. die darin angeordnete Gewindebuchse nicht mehr in Eingriff mit der Spindel 5 ist, wodurch der Schenkel 3 relativ zur Spindel 5 geschwenkt werden kann. Nach dem Loslassen des Endabschnitts 13 des Drückers 12 wird der Endabschnitt 14 des Drückers 12 unter der Wirkung der Federkraft gegen die Gewindebuchse und diese gegen die Spindel 5 gepresst, so dass eine Verstellung lediglich durch Drehen der Verstellschraube 6 möglich ist.

Der Schnellverstellzirkel 1 weist eine Spindelführung 15 auf, von der in Fig. 1 lediglich zwei parallele Zapfen 16 sichtbar sind, zwischen denen ein Spalt gebildet ist, in dem die Verstellschraube 6 mit Spiel aufgenommen ist. Während der Schnellverstellung begrenzt die Spindelführung 15 eine Bewegung der Verstellschraube 6 entlang der Spindelachse. Die Spindelführung 15 ist als vom Kopf 4 separates Bauteil ausgebildet.

Fig. 2 zeigt den Schnellverstellzirkel 1 in geschlossenem Zustand. Dabei ist ersichtlich, dass die Spindelführung 15 im geschlossenen Zustand von dem Kopf 4 und den Schenkeln 2, 3 verdeckt ist. In dem dem Kopf 4 benachbarten Bereich weisen die Schenkel 2, 3 Ausnehmungen für die Verstellschraube 6 auf, wodurch ein Öffnen des Schnellverstellzirkels durch Drehen der Verstellschraube 6 möglich ist. Da der Kopf 4 und die Spindelführung 15 als separate Bauteile ausgebildet sind, kann der Kopf 4 praktisch ohne Beschränkungen geformt sein. Insbesondere weist der Kopf 4 keine mit diesem verbundene Spindelführung in Form eines Schlitzes oder in Form von parallelen Zapfen auf, die bei herkömmlichen Zirkeln eine Gestaltung einschränken.

Fig. 3 zeigt die wesentlichen Bestandteile des Schnellverstellzirkels 1 in einer Explosionsansicht. In ähnlicher Weise zeigt Fig. 4 wesentliche Bestandteile des Schnellverstellzirkels 1 in einer perspektivischen Ansicht, wobei der Kopf und der rechte Schenkel nicht gezeigt sind. Fig. 5 zeigt eine vergrößerte Darstellung des Schnellverstellzirkels 1 im Bereich der Spindelführung 15.

Es ist ersichtlich, dass die Spindelführung 15 zwei zur Vorderseite und Rückseite des Schnellverstellzirkels 1 parallele Abschnitte 17, 18 aufweist, die einen Freiraum einschließen. Die Abschnitte 17, 18 weisen kreissegmentförmige Ausnehmungen 19, 20 auf, in denen im montierten Zustand eine Lagerung aufgenommen ist. Die Schenkel 2, 3 bestehen aus Metall, damit verbunden sind aus Kunststoff bestehende Schenkelabdeckungen 21, 22, die jeweils eine Verzahnung 23, 24 aufweisen, wobei die Verzahnungen 23, 24 im montierten Zustand ineinander eingreifen. Im Bereich der Verzahnungen 23, 24 befindet sich jeweils eine auf beiden Seiten überstehende Hülse 25, die an den Ausnehmungen 19, 20 der Spindelführung 15 anliegt. Im Bereich des Kopfes sind die Schenkelabdeckungen 21, 22 in entsprechend hohl ausgebildete Abschnitte der Schenkel 2, 3 eingesetzt. Ein nicht dargestellter eingepresster Stift, eine Schraube oder ein Niet bildet eine Drehachse für die Schenkbewegung der Schenkel 2, 3. Dementsprechend dienen die seitlichen Ausnehmungen 19, 20 der Spindelführung 15 als Lagerung für die Schenkel 2, 3.

Die Spindelführung 15 weist zwei Zapfen 16 auf, die sich in Richtung der Spindel 5 erstrecken und die Verstellschraube 6 an beiden Seiten führen. Die Breite des zwischen den Zapfen 16 gebildeten Spalts ist dabei so gewählt, dass die Verstellschraube 6 mit Spiel gehalten ist.

Die Fig. 6A - C zeigen verschiedene Ansichten der Spindelführung 15. In Fig. 6B erkennt man, dass die Spindelführung 15 im Wesentlichen aus den beiden parallelen, zueinander beabstandeten Abschnitten 17, 18 besteht, wodurch sich eine U-förmige Grundform ergibt. An einem mittleren Abschnitt 26 sind die Zapfen 16 angeformt. In dem zwischen den Abschnitten 17, 18 gebildeten Freiraum bewegen sich die Verzahnungen 23, 24 der Schenkelabdeckungen 21, 22. Die Spindelführung 15 ist selbst in Ausnehmungen 27, 28 der Schenkel 2, 3 aufgenommen.

In den Fig. 7 - 10 ist ein weiteres Ausführungsbeispiel eines Schnellverstellzirkels mit einer Spindelführung gezeigt, wobei Fig. 7 einen Schnellverstellzirkel 29, von dem lediglich ein Schenkel dargestellt ist, in einer perspektivischen Ansicht und Fig. 9 eine Vorderansicht des Schnellverstellzirkels 29 zeigt. Bis auf die Spindelführung 30 entspricht der Schnellverstellzirkel 29 grundsätzlich den Schnellverstellzirkeln der vorangegangenen Ausführungsbeispiele, so dass an dieser Stelle auf eine detaillierte Erläuterung der übereinstimmenden Komponenten verzichtet wird.

Die Fig. 8 und 10 zeigen jeweils den Bereich der Spindelführung 30 des Schnellverstellzirkels 29 in einer vergrößerten Ansicht. Daneben wird auf die Fig. 11A -11D Bezug genommen, die die Spindelführung 30 in verschiedenen Ansichten zeigen.

Die Spindelführung 30 weist in ihrem oberen Teil eine Gabel 31 mit parallel zueinander angeordneten Abschnitten auf, die an ihrer Innenseite einander gegenüberliegende zylinderförmige Vorsprünge 32 oder Nocken aufweisen. Durch die zylinderförmigen Vorsprünge 32 ist die Spindelführung 30 gehalten. Nicht gezeigt ist in den Fig. 7 - 9 ein Kopf für den Schnellverstellzirkel 29, der im montierten Zustand vorhanden ist und die Spindelführung 30 sowie eine Verzahnung 33 der Schenkel 34, 35 abdeckt.

Der wesentliche Unterschied zu dem ersten Ausführungsbeispiel ist darin zu sehen, dass die Spindelführung 30 zwischen dem Kopf und den Schenkeln 34, 35 gehalten ist. Demgegenüber ist die Spindelführung 15 des ersten Ausführungsbeispiels zwischen einer Lagerung der Schenkel oder von Schenkelabdeckungen gehalten.

Der untere Teil der Spindelführung 30 umfasst parallele Zapfen 36, zwischen denen die Verstellschraube 37 im montierten Zustand geführt ist, wie in Fig. 7 gezeigt ist. Dementsprechend hat die Spindelführung 30 die Funktion, die Verstellschraube 37 des Schnellverstellzirkels 29 beim Öffnen oder Schließen in einer mittleren Stellung zu halten. Die Spindelführung 30 ist als von einem nicht gezeigten Kopf des Schnellverstellzirkels 29 separates Bauteil ausgebildet und zwischen dem Kopf und den Schenkeln 34, 35 gehalten. Dementsprechend kann auf den in den Fig. 7 - 9 gezeigten Schnellverstellzirkel 29 ein beliebig geformter Kopf aufgesetzt und verschraubt oder damit verklebt werden, ohne dass eine Anpassung der Spindelführung 30 erforderlich wäre.

## Patentansprüche

1. Schnellverstellzirkel (1, 29) mit an einem Kopf (4) gehaltenen Schenkeln (2, 3, 34, 35), einer mittels einer Verstellschraube (6) drehbaren Spindel (5), die in den Schenkeln (2, 3, 34, 35) gelagert ist, wobei die Spindel (5) unter Federkraft in Eingriff mit den Schenkeln (2, 3, 4, 34, 35) und ohne Federkraft nicht in Eingriff mit den Schenkeln ist, sowie mit einer eine Bewegung der Verstellschraube (6) entlang der Spindelachse begrenzenden Spindelführung (15, 30), **dadurch gekennzeichnet, dass** die Spindelführung (15, 30) als vom Kopf (4) separates Bauteil ausgebildet ist und bei geschlossenem Schnellverstellzirkel (1, 29) von dem Kopf (4) und/oder den Schenkeln (2, 3, 34, 35) und/oder den Schenkelabdeckungen (21, 22) verdeckt ist.

2. Schnellverstellzirkel nach Anspruch 1, **dadurch gekennzeichnet, dass** die Spindelführung (15) zwischen einer Lagerung der Schenkel (2, 3) oder von Schenkelabdeckungen (21, 22) gehalten ist.

3. Schnellverstellzirkel nach Anspruch 2, **dadurch gekennzeichnet, dass** die Spindelführung (15) im Bereich der Lagerung kreissegmentförmige Ausnehmungen (19, 20) aufweist, in denen die Lagerung aufgenommen ist.

4. Schnellverstellzirkel nach einem der vorangehenden Ansprüche, **dadurch gekennzeichnet, dass** die Schenkel (2, 3, 34, 35), gegebenenfalls auch die Schenkelabdeckungen (21, 22), an ihrer Innenseite oder an ihrer Außenseite Ausnehmungen aufweisen, in denen die Spindelführung (15, 30) aufgenommen ist.

5. Schnellverstellzirkel nach einem der vorangehenden Ansprüche, **dadurch gekennzeichnet, dass** die Spindelführung (15, 30) zwei zur Vorderseite oder Rückseite des Schnellverstellzirkels (1) parallele Abschnitte (17, 18) oder ein Gabel (31) mit zueinander parallelen Abschnitten aufweist, zwischen denen eine Verzahnung (23, 24, 33) der Schenkel (2, 3, 34, 35) oder von Schenkelabdeckungen (21, 22) angeordnet ist.

6. Schnellverstellzirkel nach einem der vorangehenden Ansprüche, **dadurch gekennzeichnet, dass** die Spindelführung (15, 30) zwei Vorsprünge aufweist, zwischen denen die Verstellschraube (6, 37) geführt ist.

7. Schnellverstellzirkel nach Anspruch 6, **dadurch gekennzeichnet, dass** die Vorsprünge als Zapfen (16, 36) ausgebildet sind.

8. Schnellverstellzirkel nach Anspruch 6 oder 7, **dadurch gekennzeichnet, dass** die Verstellschraube (6, 37) mit Spiel zwischen den Vorsprüngen der Spindelführung (15, 30) aufgenommen ist.

9. Schnellverstellzirkel nach einem der vorangehenden Ansprüche, **dadurch gekennzeichnet, dass** an den Schenkeln (2, 3, 34, 35) Schenkelabdeckungen (21, 22) angeordnet sind, die vorzugsweise ineinander eingreifende Verzahnungen (23, 24, 33) aufweisen.

10. Schnellverstellzirkel nach einem der vorangehenden Ansprüche, **dadurch gekennzeichnet, dass** die Spindelführung (30) zwischen dem Kopf und den Schenkeln (34, 35) gelagert ist.

11. Schnellverstellzirkel nach einem der vorangehenden Ansprüche, **dadurch gekennzeichnet, dass** die Spindelführung (30) durch einen oder vorzugsweise zwei einander gegenüberliegende zylinderförmige Vorsprünge (32) oder Nocken gehalten ist.

## Claims

1. Quick-adjustment compass (1, 29) with legs (2, 3, 34, 35) held on a head (4) with a spindle (5) which can be rotated by means of an adjusting screw (6) and which is mounted in the legs (2, 3, 34, 35), wherein, under spring force, the spindle (5) is in engagement with the legs (2, 3, 4, 34, 35) and, without spring force, is not in engagement with the legs, and with a spindle guide (15, 30) which limits a movement of the adjusting screw (6) along the spindle axis, **characterized in that** the spindle guide (15, 30) is designed as a component which is separate from the head (4) and, when the quick-adjustment compass (1, 29) is closed, is concealed by the head (4) and/or the legs (2, 3, 34, 35) and/or the leg coverings (21, 22).

2. Quick-adjustment compass according to Claim 1, **characterized in that** the spindle guide (15) is held between a bearing of the legs (2, 3) or by leg coverings (21, 22).

3. Quick-adjustment compass according to Claim 2, **characterized in that** the spindle guide (15) has, in the region of the bearing, circular segment-shaped recesses (19, 20) in which the bearing is accommodated.

4. Quick-adjustment compass according to one of the preceding claims, **characterized in that** the legs (2, 3, 34, 35), and, if appropriate, also the leg coverings (21, 22), are provided on their inner side or on their outer side with recesses in which the spindle guide (15, 30) is accommodated.

5. Quick-adjustment compass according to one of the preceding claims, **characterized in that** the spindle guide (15, 30) has two portions (17, 18) which are parallel to the front side or rear side of the quick-adjustment compass (1), or a fork (31) having portions parallel to one another, between which portions a toothing (23, 24, 33) of the legs (2, 3, 34, 35) or of leg coverings (21, 22) is arranged.

6. Quick-adjustment compass according to one of the preceding claims, **characterized in that** the spindle guide (15, 30) has two projections between which the adjusting screw (6, 37) is guided.

7. Quick-adjustment compass according to Claim 6, **characterized in that** the projections take the form of pegs (16, 36).

8. Quick-adjustment compass according to Claim 6 or 7, **characterized in that** the adjusting screw (6, 37) is accommodated with play between the projections of the spindle guide (15, 30).

9. Quick-adjustment compass according to one of the preceding claims, **characterized in that** the legs (2, 3, 34, 35) have arranged thereon leg coverings (21, 22) which preferably have toothings (23, 24, 33) which engage in one another.

10. Quick-adjustment compass according to one of the preceding claims, **characterized in that** the spindle guide (30) is mounted between the head and the legs (34, 35).

11. Quick-adjustment compass according to one of the preceding claims, **characterized in that** the spindle guide (30) is held by one or preferably two mutually opposite cylindrical projections (32) or bosses.

## Revendications

1. Compas à réglage rapide (1, 29) comprenant des branches (2, 3, 34, 35) fixées à une tête (4), une broche (5) pouvant tourner au moyen d'une vis de réglage (6), laquelle broche est supportée dans les branches (2, 3, 34, 35), la broche (5) étant en prise sous l'effet d'une force de ressort avec les branches (2, 3, 4, 34, 35) et sans l'application de la force de ressort, n'étant pas en prise avec les branches, et comprenant un guide de broche (15, 30) limitant un déplacement de la vis de réglage (6) le long de l'axe de la broche, **caractérisé en ce que** le guide de broche (15, 30) est réalisé sous forme de composant séparé de la tête (4) et, lorsque le compas à réglage rapide (1, 29) est fermé, est recouvert par la tête (4) et/ou les branches (2, 3, 34, 35) et/ou les recouvrements des branches (21, 22).

2. Compas à réglage rapide selon la revendication 1, **caractérisé en ce que** le guide de broche (15) est retenu entre un support des branches (2, 3) ou par des recouvrements des branches (21, 22).

3. Compas à réglage rapide selon la revendication 2, **caractérisé en ce que** le guide de broche (15) présente, dans la région du support, des évidements en forme de segment de cercle (19, 20), dans lesquels est reçu le support.

4. Compas à réglage rapide selon l'une quelconque des revendications précédentes, **caractérisé en ce que** les branches (2, 3, 34, 35), éventuellement également les recouvrements des branches (21, 22), présentent au niveau de leur côté intérieur ou au niveau de leur côté extérieur des évidements dans lesquels est reçu le guide de broche (15, 30).

5. Compas à réglage rapide selon l'une quelconque des revendications précédentes, **caractérisé en ce que** le guide de broche (15, 30) présente deux portions (17, 18) parallèles au côté avant ou au côté arrière du compas à réglage rapide (1), ou une fourche (31) avec des portions parallèles l'une à l'autre, entre lesquelles est disposée une denture (23, 24, 33) des branches (2, 3, 34, 35) ou de recouvrements des branches (21, 22).

6. Compas à réglage rapide selon l'une quelconque des revendications précédentes, **caractérisé en ce que** le guide de broche (15, 30) présente deux saillies entre lesquelles est guidée la vis de réglage (6, 37).

7. Compas à réglage rapide selon la revendication 6, **caractérisé en ce que** les saillies sont réalisées sous forme de tourillons (16, 36).

8. Compas à réglage rapide selon la revendication 6 ou 7, **caractérisé en ce que** la vis de réglage (6, 37) est reçue avec jeu entre les saillies du guide de broche (15, 30).

9. Compas à réglage rapide selon l'une quelconque des revendications précédentes, **caractérisé en ce que** des recouvrements des branches (21, 22) sont disposés au niveau des branches (2, 3, 34, 35), lesquels présentent de préférence des dentures (23, 24, 33) s'engageant les unes dans les autres.

10. Compas à réglage rapide selon l'une quelconque des revendications précédentes, **caractérisé en ce que** le guide de broche (30) est supporté entre la tête et les branches (34, 35).

11. Compas à réglage rapide selon l'une quelconque des revendications précédentes, **caractérisé en ce que** le guide de broche (30) est retenu par une ou de préférence deux saillies (32) ou cames de forme cylindrique opposées l'une à l'autre.
